# EUROPÄISCHE PATENTSCHRIFT

(11) **EP 0 104 428 B1**
(45) Veröffentlichungstag und Bekanntmachung des Hinweises auf die Patenterteilung: **04.03.1987**
(21) Anmeldenummer: 83108281.3
(22) Anmeldetag: 23.08.1983
(51) Int. Cl.: E04F 13/08, E04B 1/60

(54) **Tragschiene oder -platte für eine vorgehängte Wand- oder Deckenverkleidung**
Supporting lath or plate for a curtain-lining of a wall or ceiling
Latte ou plaque de support d'un revêtement de rideau pour un mur ou plafond

(30) Priorität: 28.08.1982 DE 3232106
(43) Veröffentlichungstag der Anmeldung: 04.04.1984
(73) Patentinhaber: BWM Dübel + Montagetechnik GmbH, D-70771 Leinfelden-Echterdingen (DE)
(72) Erfinder: Reinwarth, Klaus, D-7244 Waldachtal 4 (DE); Timmermann, Hermann, D-2870 Delmenhorst Adelheide (DE)
(74) Vertreter: Schmid, Berthold, Dipl.-Ing.

## Beschreibung

Die Erfindung bezieht sich auf eine Unterkonstruktion für eine Wand- oder Deckenverkleidung mit an der Wand oder Decke befestigbaren Tragschienen oder -platten mit Montageschlitzen, in welche je ein etwa S-förmiger Haltehaken einhängbar ist, dessen erster S-Schenkel die Tragschiene hintergreift und an der einen gegen die Wand oder Decke weisenden Fläche anlegbar ist, wobei dessen S-Mittelstück und zweiter, den Rand einer Verkleidungsplatte od. dgl. umfassender S-Schenkel der gegenüberliegenden anderen Fläche der Tragschiene zugeordnet, insbesondere federelastisch daran angepreßt ist. Eine derartige Unterkonstruktion ist durch die DE-U-80 01 798 bekannt geworden. Die Länge der geschlossenen Montageschlitze entspricht dabei etwa der Länge des ersten S-Schenkels eines Haltehakens und die Schlitzbreite etwa der Hakenstärke. Infolgedessen ist das Montieren der Haltehaken zeitaufwendig und schwierig. Probleme ergeben sich insbesondere, wenn die Haltehaken nicht formtreu sind. Bei horizontalem Verlauf der Montageschlitze ist die Montageendlage des Haltehakens nicht definiert. Bei schrägem Montageschlitz kann es beim Ausrichten der Verkleidungsplatten od. dgl. zu einer unerwünschten Schräglage des Haltehakens kommen. Aufgrund seines Eigengewichts und unter der Belastung durch eine Verkleidungsplatte rutscht der Haltehaken bei schrägem Montageschlitz zwar in das untere Schlitzende, jedoch ist diese Lage keineswegs als stabil anzusehen. Bei Windeinwirkung, insbesondere bei starkem Wind in Längsrichtung des Schrägschlitzes, kann sich der Haltehaken mitsamt der Verkleidungsplatte entlang dem Schlitz schräg nach oben bewegen. Dies führt zumindest zu einem Klappern der Fassade. Infolgedessen ist der schräge Schlitz noch weniger geeignet als der horizontale. Letzterer gewährleistet immerhin eine Lagesicherung des Hakens in einer Dimension, nämlich quer zur Schlitzlängsachse.

Durch die DE-U-81 30814 ist eine Unterkonstruktion bekannt geworden, die ebenfalls einen S-förmigen Haltehaken vorsieht. Sein erster S-Schenkel übergreift den bei horizontaler Anordnung der Tragschiene oberen Tragschienenbereich. Etwa am freien Ende des ersten S-Schenkels ist eine bogenförmige Verrastkontur angeformt, die in eine Längssicke der Tragschiene einrastet. Diese Konstruktion erfordert eine sehr präzise Herstellung des Haltehakens und sie gewährleistet keine präzise Ausrichtung des Haltehakens in Längsrichtung der Sicke. Außerdem ist dieser Haltehaken gegen Herausheben unter Winddruck nicht ausreichend gesichert. Dies gilt insbesondere dann, wenn die Verrastkontur des Haltehakens nicht präzise in die Längssicke eingreift, was aufgrund ungenauer Fertigung bei einem Massenprodukt, wie es derartige Haltehaken sind, leicht vorkommen kann.

Die Aufgabe der Erfindung besteht infolgedessen darin, eine Unterkonstruktion der eingangs beschriebenen Art so weiterzubilden, daß die Haltehaken einfach, präzise und sicher gegenüber den Tragschienen ausgerichtet werden können und dadurch ein sicheres Verkleiden der Wand oder Decke und ein problemloser Austausch der Verkleidungsplatten od. dgl. möglich ist.

Zur Lösung dieser Aufgabe wird erfindungsgemäß vorgeschlagen, daß die Unterkonstruktion gemäß dem Oberbegriff des Anspruchs 1 entsprechend dem kennzeichnenden Teil dieses Anspruchs ausgebildet ist. Durch die Verwendung randoffener Montageschlitze kann man die Haltehaken leicht von der Seite her einschieben. Eine geringe Schlitzverbreiterung am freien Schlitzende vereinfacht die Montage zusätzlich, ohne irgendwelche Nachteile. Die Montageschlitze verlaufen vorzugsweise rechtwinklig zur Vertiefung bzw. Längsrille. Nach dem Einrasten des ersten S-Schenkels in die Vertiefung oder Längsrille ist der Haltehaken somit in zwei zueinander senkrechten Richtungen genau fixiert und auch sicher gehalten. Man bekommt auf diese Weise eine besonders rüttelfeste Verkleidung der Wand oder Decke. Trotzdem ist die Montage einfacher und somit schneller durchzuführen als bei der eingangs erläuterten Unterkonstruktion. Dasselbe gilt auch für die Demontage bzw. den Austausch einzelner, beispielsweise beschädigter, Verkleidungsplatten od. dgl.

Die Tragschienen werden in bekannter Weise an der zu verkleidenden Wand oder Decke parallel zueinander und im Seitenabstand montiert. Die Befestigung erfolgt zum Beispiel über Bolzen, die in Dübellöchern der Wand bzw. Decke gehalten sind. In der Regel werden pro Tragschiene mehrere, bei einer Wandverkleidung übereinander im Abstand angeordnete Haltehaken verwendet. In montiertem Zustand weist die Vertiefung gegen die zu verkleidende Wand oder Decke - nachfolgend wird der Einfachheit halber lediglich noch von Wand gesprochen, ohne daß dies einschränkend gemeint ist - weswegen sich der erste S-Schenkel jedes Haltehakens, von außen gesehen, gewissermaßen hinter der Tragschiene befindet, während der zweite S-Schenkel und das S-Mitteistück vor der Tragschiene angeordnet sind. Sie bilden im Falle der Wandverkleidung ein etwa U-förmiges Stützglied, in welches die Verkleidungsplatte od. dgl. hineingestellt werden kann. Zweckmäßigerweise ist jede Verkleidungsplatte od. dgl. über zumindest zwei solche, vorzugsweise auf gleicher Höhe gelegene Stützglieder abgestützt. Dabei umgreift dann der zweite S-Schenkel die Unterkante der Verkleidungsplatte od. dgl. Außerdem kann die darunter befindliche Platte mit dem unteren Ende des S-Mittelstücks gegen die Tragschiene gedrückt, zumindest aber am Kippen gehindert werden.

Im übrigen ist es vorteilhaft, wenn der erste in die Längsrille oder Ausnehmung einrastende S-Schenkel nicht geradlinig, sondern möglichst etwas bogenförmig ausgebildet ist, damit er mit dem Bogenrücken in die Ausnehmung bzw. Längsrille eintreten kann. Im Falle einer Ausnehmung muß diese gegenüber dem randoffenen Montageschlitz so angeordnet oder zumindest so lang sein, daß der erste S-Schenkel oder der für das Einrasten vorgesehene Teil des letzteren eingreifen bzw. einrasten kann. Hierbei ist es zweckmäßig, wenn der Abstand des ersten S-Schenkels vom S-Mittelstück so gewählt ist, daß diese Teile den mit dem Montageschlitz versehenen Teil der Tragschiene zwischen sich klemmend einschließen können, damit der Haltehaken sich nach der Montage mit Sicherheit nicht mehr drehen kann. Aus dem vorstehenden erkennt man, daß zwar eine nutartige Vertiefung pro Haltehaken ausreichend ist, die zweckmäßigere Ausführungsform aber doch die mit der durchgehenden Längsrille darstellt. Die Zahl der randoffenen Montageschlitze und damit die maximal mögliche Anzahl von Haltehaken pro Tragschiene hängt von der Länge der letzteren sowie der Größe der Verkleidungsplatten, in Längsrichtung der Tragschiene gesehen, ab.

Eine Weiterbildung dieser Unterkonstruktion mit mindestens einer Längsrille an der Tragschiene ist dadurch gekennzeichnet, daß die Längsrille durch zwei, im seitlichen Abstand voneinander angeordnete, insbesondere angeformte, durchgehende Längsstege gebildet ist. Dadurch entsteht gewissermaßen eine « aufgesetzte Längsrille, die bei einfacher Montage der Haltehaken eine gut klemmende Befestigung derselben ermöglicht und insofern vorteilhafter ist als beispielsweise eine in die Fläche eingelassene Längsrille.

Eine weitere Variante der Erfindung sieht vor, daß die Tragschienen einen U-förmigen Querschnitt mit nach außen rechtwinklig abstehenden Schenkelenden aufweist, wobei letztere insbesondere in einer gemeinsamen Ebene liegen, und daß sich an jedem der Schenkelenden eine Längsrille sowie mindestens ein, vorzugsweise aber mehrere, im Abstand voneinander angeordnete Montageschlitze für je einen Haltehaken befinden. Die beiden Schenkelenden der Tragschiene definieren die Befestigungsebene für die Verkleidungsplatten od. dgl. Verkleidungselemente. Aufgrund des Abstands dieser Ebene vom U-Mittelsteg entsteht ein Zwischenraum, den man beispielsweise zur Hinterlüftung der Fassade oder aber zur wenigstens teilweisen Ausfüllung mit Dämmaterial ausnutzen kann. Andererseits stehen aber die Schenkelenden genügend weit von der zu verkleidenden Wand bzw. Decke ab, so daß sich nach dem Anmontieren der Tragschiene die Haltehaken noch problemlos montieren lassen.

Eine weitere Variante der Erfindung sieht vor, daß die Tragschiene mit den Längsrillen als Strangpreßprofil od. dgl. ausgebildet, sie insbesondere aus Aluminium oder Kunststoff hergestellt ist. Beide Materialien sind insbesondere für Außenverkleidungen gut geeignet und im Strangpreßverfahren lassen sich die Längsrillen ohne Aufwand anbringen.

Der erste in die Vertiefung bzw. Längsrille eingreifende S-Schenkel und das S-Mittelstück jedes Haltehakens bilden vorzugsweise eine im wesentlichen U-förmige Klemmfeder mit insbesondere ungleich langen U-Schenkeln. Dabei ist es besonders vorteilhaft, wenn der erste S-Schenkel zumindest teilweise bogenförmig ausgebildet ist, wobei der Rücken des Bogens gegen das vorzugsweise geradlinig verlaufende S-Mittelstück weist und an der Stelle der Bogenmitte eine Klemmzone gebildet wird, die jedoch erst dann wirksam ist, wenn das Material der Tragschiene im Bereich der Längsrille dazwischen angeordnet ist.

Eine andere vorteilhafte Ausführungsform der Erfindung ist gemäß dem kennzeichnenden Teil des Anspruchs 6 ausgebildet.

Drei Ausführungsbeispiele der Erfindung werden nachstehend anhand der Zeichnung näher erläutert. Es zeigen :
Figur 1 perspektivisch das eine Ende einer Tragschiene einer ersten Ausführungsform,
Figur 2 eine vergleichbare Darstellung einer zweiten Ausführungsform,
Figuren 3 und 4 zwei verschiedene Ausführungsbeispiele eines Halteglieds, wobei dasjenige der Fig. 3 zur Tragschiene gemäß Fig. 1 gehört und dasjenige nach Fig. 4 zur Tragschiene nach Fig. 2,
Figur 5 in vergrößerter Darstellung ein Detail aus Fig. 1,
Figur 6 in vergrößerter Darstellung ein Detail einer dritten Ausführungsform.

Eine Tragschiene 1 besitzt einen U-förmigen Querschnitt mit einem U-Mittelsteg 2 und zwei U-Seitenstegen 3 und 4. Die Schenkelenden 5 und 6 der letzteren sind um 90° nach außen abgewinkelt. Die Rückseite 7 des U-Mittelstegs 2 weist gegen die zu verkleidende Wand oder Decke. Sie hat davon zweckmäßigerweise einen gewissen Abstand, den man dadurch erreicht, daß sie an nicht dargestellten Polzen gehalten ist, welche in Dübellöchern der Wand befestigt sind. Ihr freies. Ende besitzt ein Gewinde, welches einen Durchbruch 8 des U-Mittelstegs 2 durchsetzt. Dadurch ist sowohl ein vertikales Ausrichten der Schiene als auch ein Einstellen in Längsrichtung des Bolzens möglich, wobei eine Einstell- und Haltevorrichtung den U-Mittelsteg 2 gewissermaßen zwischen sich einklemmt. Die Einstellung erfolgt durch Verschrauben eines der beiden Teile dieser Klemmhalterung auf dem Gewinde des Bolzens.

Die eine Fläche 9 bzw. 10 der Tragschiene, genauer sagt, die Rückseite bzw. die gegen die Wand oder Decke weisende Fläche des Schenkelendes 5 und/oder 6, besitzt eine Vertiefung 11 (Fig. 5), welche sich über die gesamte Länge der Tragschiene 1 erstreckt. Sie ist in bevorzugter Weise durch zwei im seitlichen Abstand voneinander angeordnete, insbesondere angeformte, durchgehende Längsstege 12 und 13 gebildet. Anstelle einer derart aufgesetzten Vertiefung kann auch eine eingearbeitete Vertiefung vorgesehen werden, die an der Fläche 9 mündet. Bei den Ausführungsformen hat die Vertiefung die Form einer Längsrille, die beim Strangpressen oder Extrudieren angeformt werden kann. Trotz des Materialmehrverbrauchs der aufgesetzten Längsrille bzw. Vertiefung 11 ist diese Herstellung vorteilhafter als beispielsweise die Anbringung einer oder mehrerer in Längsrichtung im Abstand hintereinander angeordneter Vertiefungen.

Des weiteren sind an mindestens einem, beim Ausführungsbeispiel aber an beiden Schenkelenden 5 und 6, wenigstens ein, vorzugsweise aber zwei im Abstand voneinander befindliche, randoffene Montageschlitze 14 bzw. 15 vorgesehen. Vorteilhafterweise durchkreuzen sie die Vertiefung bzw. Längsrille 11. Zumindest aber reichen sie bis zum Längssteg 13. Sie dienen zum Einhängen eines S-förmigen Haltehakens 16 bzw. 17. Der Faltehaken 16 wird beispielsweise in Pfeilrichtung 18 in einen der randoffenen Montageschlitze 14 eingescheben, bis er entweder am inneren Schlitzende angekommen ist, oder falls der Schlitz die Vertiefung 11 bzw. Längsrille kreuzt, bis er sich mit seinem Bogenstück 19 auf Höhe der Längsrille bzw. Vertiefung befindet. Dabei kann das S-Mitteistück 20 durchaus noch im Winkel zur Längsachse der Längsrille stehen. Nachfolgend wird aber das S-Mittelstück 20 um das Bogenstück 19 als Drehachse im randoffenen Montageschlitz 14 bzw. 15 so gedreht, daß der erste S-Schenkel 21 gegebenenfalls über den Längssteg 12 hinweg in die Vertiefung bzw. Längsrille einrastet, zumindest aber damit fluchtet. Damit befindet sich dann dieser erste S-Schenkel 21 gewissermaßen an der einen Fläche 9, welche, vom Rauminnern her gesehen, eine rückwärtige Fläche des betreffenden Schenkelendes 5 bzw. 6 bildet, während das S-Mittelstück 20 und der zweite S-Schenkel 22 der gegenüberliegenden, in gleiche Richtung wie die Wand oder Decke weisenden Fläche 23 des Schenkelendes 5 bzw. 6, zugeordnet sind. Je nachdem, wie groß man den Abstand 24 bzw. bei gekrümmter Ausbildung des ersten S-Schenkels 21, den geringsten Abstand 24 zwischen dem ersten S-Schenkel 21 und dem S-Mittelstück 20 wählt, erreicht man ein klemmendes Anliegen des ersten S-Schenkels 21 am Grund der Längsrille 11 einerseits und der Fläche 23 des Schenkelendes 5 bzw. 6 andererseits. Aus dem Vorstehenden ergibt sich, daß im Grunde genommen eine durchgehende Längsrille nicht erforderlich ist, es vielmehr ausreicht, wenn die Vertiefung so angebracht und dimensioniert ist, daß der erste S-Schenkel 21 in seiner Gebrauchslage darin eintreten kann.

Während sich der erste S-Schenkel 21 gewissermaßen hinter dem Schenkelende 5 bzw. 6 befindet, sind das S-Mittelstück 20 und der zweite S-Schenkel 22 jedes Haltehakens vor den Schenkelenden 5 bzw. 6. Sie bilden ein hakenförmiges Stützglied 26, in welches ein vorzugsweise platten- oder tafelförmiges Element der Wand- bzw. Fassadenverkleidung eingeschoben werden kann. Das obere Ende eines derartigen, in mindestens zwei Haltehaken 16, 17 abgestützten Verkleidungselements untergreift das hakenförmige Stützglied 26 eines oder mehrerer Haltehaken 16 bzw. 17, die im Falle der Wandverkleidung über den Haltehaken liegen, welche dieses Fassadenelement tragen. Für eine Deckenverkleidung gilt entsprechendes.

Beim Ausführungsbeispiel der Fig. 2 sind die U-Seitenstege 3 und 4 verlängert, wobei die Verlängerungsschenkel mit 27 bzw. 28 bezeichnet sind. Ihre freien Schenkelenden 29 bzw. 30 sind abgewinkelt, so daß sie sich parallel zu den Schenkelenden 5 bzw. 6 im Abstand davon erstrecken.

Weil bei dieser Variante die Verkleidungsplatten nicht den Schenkelenden 5 und 6, sondern den Schenkelenden 29 und 30 zugeordnet sind, muß sich naturgemäß das Stützglied 26 vor der Fläche 31 des Schenkelendes 29 bzw. 30 befinden. Infolgedessen müssen auch die Schenkelenden 29 und 30 mit wenigstens je einem randoffenen Montageschlitz 32 bzw. 33 versehen sein. Diese Montageschlitze haben vorzugsweise zumindest etwa denselben Abstand vom Ende der Tragschiene 1 wie die Montageschlitze 14 bzw. 15. Weil die Haltehaken 17 nunmehr gleichzeitig in zwei Montageschlitze 14 und 32 bzw. 15 und 33 eingreifen, ist das Bogenstück 34 größer ausgefallen als das Bogenstück 19 des Haltehakens 16. Es kann beispielsweise die aus Fig. 4 ersichtliche Form haben.

Am Grundprinzip ändert sich nichts, wenn man statt der in Fig. 1 gezeigten Variante die aus Fig. 2 ersichtliche Variante der Tragschiene verwendet.

Die « aufgesetzte » Längsrille 11 besteht gemäß der vorstehenden Beschreibung und dem Ausführungsbeispiel nach Fig. 5 aus zwei im seitlichen Abstand voneinander angeordneten, angeformten sowie durchgehenden Längsstegen 12 und 13. Ihr Querschnitt ist in Fig. 5 dreieckförmig angegeben, jedoch ist dies nur beispielsweise zu verstehen. So kann beispielsweise der Querschnitt der Längsrille bogenförmig sein, um bei kreisförmigem Querschnitt der Haltehaken 16 bzw. 17 eine gute formliche Anpassung zu gewährleisten.

Außerdem ist es ohne weiteres im Aahmen der Erfindung, daß nicht nur eine derartige Längsrille pro Schenkelende 5 bzw. 6 vorgesehen ist, sondern daß man zwei oder mehrere nebeneinander anordnet, so daß zwei oder mehrere Möglichkeiten zum Einhängen der Haltehaken gegeben sind, die einen Ausgleich in Querrichtung (bei Wandverkleidungen und senkrecht stehenden Tragschienen) ermöglichen.

Die Montageschlitze 14, 15 bzw. 32, 33 sind in den Fig. 1 und 2 als einfache Schlitze eingezeichnet. Es ist ohne weiteres möglich, daß man beispielsweise die untere Schlitzkante dieser Figuren gegen die Rückseite 7 der Tragschiene 1 hin umbiegt, was zusammen mit dem Ausstanzen geschehen kann, damit bei einem engen Bogenstück 19 eine bessere Anpassung möglich ist. Im übrigen kann man bei der in Fig. 4 zu sehenden Form der Haltehaken 17 die randoffenen Montageschlitze 14, 15 geringfügig höher setzen als die Montageschlitze 32 und 33, damit ein beidseitiges Aufsitzen des geschwungenen Bogenstücks 34 des Haltehakens 17 möglich ist.

Die Tragschiene od. dgl., insbesondere die abgewinkelten Schenkelenden 5 und 6 einer im Querschnitt U-förmigen Tragschiene 1 sind mit mindestens einem, vorzugsweise aber mehreren in Längsrichtung der Tragschiene übereinander (im Falle einer Wandverkleidung mit vertikalstehenden Tragschienen) angeordneten Montageschlitzen versehen. An der einen Montageschlitzkante 36 - bei vertikalen Tragschienen die nach oben weisende Montageschlitzkante - sind eine oder mehrere, in Schlitzlängsrichtung hintereinander gelegene Vertiefungen 35 vorgesehen, in die man wahlweise einen Haltehaken 16 bzw. 17 einhängen kann. Dabei kann die Tragschiene ansonsten gemäß Fig. 1 oder Fig. 2 ausgebildet sein.

In Fig. 6 ist mit festen Linien ein derartiger randoffener Montageschlitz 14 eingezeichnet, der an seiner nach oben weisenden Schlitzkante 36 zwei.Vertiefungen 35 aufweist. Ihr Querschnitt ist bogenförmig und damit dem Querschnitt der Haltehaken 16,17 angepaßt. Es ist allerdings, wie mit gestrichelten Linien angedeutet, möglich, das Material im Bereich dieser unteren Schlitzkante 36 etwas abzuwinkeln, um dadurch eine gewisse Verbreiterung zu erzielen, die ein besseres Anschmiegen des Bogenstücks 19 an diese untere Schlitzkante 36 ermöglicht. Entsprechendes gilt wie bereits erläutert auch für die Ausführungsformen nach den Fig. 1 und 2, allerdings ohne Vertiefungen 35. Die Ausgestaltung gemäß Fig. 6 ist sowohl bei einer Tragschiene nach Fig. 1 als auch nach Fig. 2 möglich.

## Patentansprüche

1. Unterkonstruktion für eine Wand- oder Deckenverkleidung mit an der Wand oder Decke befestigbaren Tragschienen (1) oder -platten mit Montageschlitzen (14, 15), in welche je ein etwa S-förmiger Haltehaken (16, 17) einhängbar ist, dessen erster S-Schenkel (21) die Tragschiene hintergreift und an der einen, gegen die Wand oder Decke weisenden Fläche (9, 10) anlegbar ist, wobei dessen S-Mittelstück (20) und zweiter, den Rand einer Verkleidungsplatte od. dgl. umfassender S-Schenkel (22) der gegenüberliegenden anderen Fläche (23) der Tragschiene (1) zugeordnet, insbesondere federelastisch daran angepreßt ist, gekennzeichnet durch wenigstens eine sich in Längsrichtung der einen Fläche (9, 10) der Tragschiene (1) erstreckende Vertiefung (11), insbesondere Längsrille, wobei die Montageschlitze (14, 15) randoffen sowie der Vertiefung zugeordnet sind bzw. sie die Längsrille schneiden oder durchkreuzen und der erste S-Schenkel (21) in die Vertiefung (11) bzw. Längsrille verrastend eingreift.

2. Unterkonstruktion nach Anspruch 1, mit mindestens einer Längsrille an der Tragschiene, dadurch gekennzeichnet, daß die Längsrille (11) durch zwei im seitlichen Abstand voneinander angeordnete, insbesondere angeformte, durchgehende Längsstege (12, 13) gebildet ist.

3. Unterkonstruktion nach Anspruch 1 oder 2, dadurch gekennzeichnet, daß die Tragschiene (1) einen U-förmigen Querschnitt mit nach außen rechtwinklig abstehenden Schenkelenden (5, 6) aufweist, wobei letztere insbesondere in einer gemeinsamen Ebene liegen, und daß sich an jedem der Schenkelenden (5, 6) eine Längsrille (11) sowie mindestens ein, vorzugsweise aber mehrere im Abstand voneinander angeordnete Montageschlitze (14, 15) für je einen Haltehaken (16, 17) befinden.

4. Unterkonstruktion nach Anspruch 3, dadurch gekennzeichnet, daß die Tragschiene (1) mit den Längsrillen (11) als Strangpreßprofil od. dgl. ausgebildet, sie insbesondere aus Aluminium oder Kunststoff hergestellt ist.

5. Unterkonstruktion nach wenigstens einem der vorhergehenden Ansprüche, dadurch gekennzeichnet, daß an der einen Montageschlitzkante (36) wenigstens eine oder mehrere in Schlitzlängsrichtung hintereinanderliegende Vertiefungen (35) angebracht sind und das eine Bogenstück (19) des Haltehakens (16, 17) in eine der Vertiefungen eingehängt ist.

6. Unterkonstruktion nach wenigstens einem der Ansprüche 3 bis 5, dadurch gekennzeichnet, daß die U-Seitenstege (3, 4) verlängert und die freien Enden (29, 30) der Verlängerungsschenkel (27, 28) abgewinkelt sind, so daß sie sich parallel zu den abgewinkelten Schenkelenden (5, 6) der U-förmigen Tragschiene (1) erstrecken, und daß den Montageschlitzen (14) der Schenkelenden (5, 6) jeweils ein Montageschlitz (32, 33) der Verlängerungsschenkel (27, 28) zumindest in etwa zugeordnet ist.

## Claims

1. Sub-structure for a wall or ceiling cladding with bearer rails (1) or panels (1) adapted to be fixed to the wall or ceiling and having assembly slots (14, 15) into each of which it is possible to engage a substantially S-shaped supporting hook (16, 17) of which the first arm of the S (21) engages behind the bearer rail and is adapted to bear against a surface (9, 10) which is directed at the wall or ceiling, the middle portion (20) of the S and the second arm (22) of the S which engages around the edge of a cladding panel or the like being associated with the opposite other face (23) of the bearer rail (1) being in particular pressed thereon in springingly elastic fashion, characterised by, extending in the longitudinal direction of the one face (9, 10) of the bearer rail (1), a depression (11), particularly a longitudinal groove, the assembly slots (14, 15) being marginally open and associated with the depression or intersecting the longitudinal groove, the first arm (21) of the S engaging in locking fashion into the depression (11) or longitudinal groove.

2. Sub-structure according to Claim 1 having at least one longitudinal groove on the bearer rail, characterised in that the longitudinal groove (11) is constituted by two continuous longitudinal webs (12, 13) which are spaced apart laterally from each other, being in particular moulded on the supporting structure.

3. Sub-structure according to Claim 1 or 2, characterised in that the bearer rail (1) has a U-shaped cross-section with arm ends (5, 6) projecting outwardly at a right-angle, the latter lying in particular in one common plane and in that there are on each of the arm ends (5, 6) a longitudinal groove (11) and also at least one but preferably a plurality of spaced apart assembly slots (14, 15), each of which will accommodate a supporting hook (16, 17).

4. Sub-structure according to Claim 3, characterised in that the bearer rail (1) with the longitudinal grooves (11) is constructed as an extruded profile or the like manufactured in particular from aluminium of synthetic plastics material.

5. Sub-structure according to at least one of the preceding Claims, characterised in that on one edge (36) of the assembly slot there are at least one or a plurality of depressions (35) situated one after another in the longitudinal direction of the slot, an arcuate portion (19) of the supporting hook (16, 17) being engaged into one of the depressions.

6. Sub-structure according to at least one of Claims 3 to 5, characterised in that the side webs (3, 4) of the U are extended, the free ends (29, 30) of the extension arms (27, 28) being angled over so that they extend parallel with the angled over arm ends (5, 6) of the U-shaped bearer rail (1) and in that with each of the assembly slots (14) of the arm ends (5, 6) there is associated substantially one assembly slot (32, 33) of the extension arms (27, 28).

## Revendications

1. Substructure pour revêtement de mur ou de plafond, munie de barres ou plaques porteuses (1) pouvant se fixer au mur ou au plafond et présentant des fentes de montage (14, 15) dans chacune desquelles peut s'accrocher un crochet de retenue (16, 17) à peu près en S dont la première branche (21) de l'S s'engage derrière la barre porteuse et qui peut s'appliquer contre l'une des surfaces (9, 10) tournées vers le mur ou le plafond, la partie centrale (20) de son S et la deuxième branche (22) de l'S, entourant le bord d'un panneau de revêtement, ou analogue, étant adjointes à l'autre surface, opposée (23), de la barre porteuse (1), en particulier étant poussée élastiquement contre celle-ci, caractérisée par au moins un creux (11), en particulier une rainure longitudinale, s'étendant dans la direction longitudinale de l'une des surfaces (9, 10) de la barre porteuse, les fentes de montage (14, 15) étant ouvertes au bord et adjointes au creux, ou coupant ou croisant la rainure longitudinale et la première branche (21) de l'S s'engageant avec arrêt dans le creux (11) ou rainure longitudinale.

2. Substructure selon la revendication 1, munie d'au moins une rainure longitudinale sur la barre porteuse, caractérisée en ce que la rainure longitudinale (11) est formée par deux nervures longitudinales (12, 13) disposées avec espacement entre elles, en particulier formées à même la barre.

3. Substructure selon l'une des revendications 1 et 2, caractérisée en ce que la barre porteuse (1) présente une section en U avec extrémités d'ailes (5, 6) s'écartant vers l'extérieur à angle droit, celles-ci étant en particulier situées dans un plan commun, et en ce qu'à chacune des extrémités d'aile (5, 6) se trouvent une rainure longitudinale (11) ainsi qu'au moins une, mais, de préférence, plusieurs fentes de montage (14, 15), disposées avec espacement entre elles, chacune pour un crochet de retenue (16, 17).

4. Substructure selon la revendication 3, caractérisée en ce que la barre porteuse (1), avec les rainures longitudinales (11), est conçue sous forme de profilé filé à la presse ou analogue, qu'en particulier elle est fabriquée en aluminium ou en matière synthétique.

5. Substructure selon au moins une des revendications précédentes, caractérisée en ce qu'à l'un des bords (36) des fentes de montage sont disposés au moins un ou plusieurs creux (35) placés l'un derrière l'autre dans la direction longitudinale des fentes, et en ce qu'un coude (19) du crochet de retenue (16, 17) est accroché dans l'un des creux.

6. Substructure selon au moins une des revendications 3 à 5, caractérisée en ce que les ailes latérales (3, 4) de l'U sont prolongées, et en ce que les extrémités libres (29, 30) des ailes de prolongement (27, 28) sont coudées, de sorte qu'elles s'étendent parallèlement aux extrémités coudées (5, 6) des ailes de la barre porteuse en U (1) et en ce qu'à chacune des fentes de montage (14) des extrémités d'aile (5, 6) est au moins à peu près adjointe une fente de montage (32, 33) des ailes de prolongement (27, 28).
